# EUROPÄISCHE PATENTSCHRIFT

(11) **EP 1 135 538 B1**
(45) Veröffentlichungstag und Bekanntmachung des Hinweises auf die Patenterteilung: **08.10.2003**
(21) Anmeldenummer: 99953958.8
(22) Anmeldetag: 29.10.1999
(51) Int. Cl.: C23C 4/12

(54) **VERFAHREN UND VORRICHTUNG ZUM THERMISCHEN SPRITZEN ZUR BESCHICHTUNG VON OBERFLÄCHEN**
THERMAL SPRAYING METHOD AND DEVICE USED FOR COATING SURFACES
PROCEDE ET DISPOSITIF DE PULVERISATION THERMIQUE POUR RECOUVRIR DES SURFACES

(30) Priorität: 31.10.1998 DE 29819453 U
(43) Veröffentlichungstag der Anmeldung: 26.09.2001
(73) Patentinhaber: Grillo-Werke AG, D-47169 Duisburg (DE)
(72) Erfinder: KLEY, Dietmar, D-44577 Castrop-Rauxel (DE)
(74) Vertreter: Werner, Hans-Karsten, Dr.Dipl.-Chem.
(86) Internationale Anmeldenummer: EP9908247
(87) Internationale Veröffentlichungsnummer: WO00026429

(56) Entgegenhaltungen:
- EP-A- 0 839 924
- DE-A- 2 002 472
- DE-A- 4 409 002
- GB-A- 959 027
- GB-A- 1 350 168
- GB-A- 1 357 582
- US-A- 4 970 091
- US-A- 5 109 150

## Beschreibung

Die Erfindung richtet sich auf ein Verfahren gemäß Anspruch 1 und eine Vorrichtung gemäß Anspruch 6 zum thermischen Spritzen insbesondere von Metallen, zur Beschichtung von Oberflächen, wobei das zur Beschichtung herangezogene Material in Form eines Drahtes zugeführt, aufgeschmolzen und verspritzt wird.

Derartige Vorrichtungen sind in unterschiedlichen Ausführungen bekannt. So sind beispielsweise von Hand zu betätigende Spritzpistolen bekannt, bei denen zwei Drähte über Vorschabeinrichtungen im Winkel zueinander vor einer Zerstäubergasdüse zusammengeführt werden, wobei zwischen den Drahtspitzen ein die Drähte aufschmelzender Lichtbogen erzeugt wird.

Es ist auch bekannt, im Spritzkopf eine Schmelzflamme zu erzeugen, mit deren Hilfe das aufzusprühende Gut aufgeschmolzen wird, wobei dann über Druckluft oder dergleichen die aufgeschmolzenen Partikel auf die zu beschichtende Oberfläche gefördert werden. Lediglich als Beispiel sei für eine Lichtbogentechnologie die EP-0 239 585-B genannt mit weiteren Literaturhinweisen.

Aufgabe der Erfindung ist die Schaffung eines Verfahrens und einer Vorrichtung zum Verspritzen von metallischem Draht ohne Zerstörung wenigstens einer der Elektroden. Dabei sollen ein hoher Wirkungsgrad, ein geringer Geräuschpegel und eine leichte Handhabung gewährleistet sein.

Mit dem Verfahren und der Vorrichtung der eingangs bezeichneten Art wird diese Aufgabe gemäß der Erfindung dadurch gelöst, dass die Aufschmelzenergie durch einen Plasmalichtbogen erzeugt wird, wobei der Lichtbogen zwischen einer nicht abschmelzenden, feststehenden Elektrode und einer abschmelzenden Elektrode in Form des Drahtes brennt, und das aufgeschmolzene Material in Drahtlaufrichtung verspritzt wird.

Brennköpfe mit einem Plasmalichtbogen sind für sich gesehen bekannt als zum Schneiden von Metallblechen einzusetzende Schneidköpfe, die mit Druckluft arbeiten. Bei diesem Lichtbogen-Plasmaschneiden wird die Wäremenergie und die kinetische Energie einer ioinisierten Gassäule (Plasma) genutzt, um das Metall zu schmelzen und aus der Schnittfuge zu verdrängen. Diese Eigenschaft macht sich die Erfindung zunutze, indem der Plasmalichtbogen ein Druckluft-Plasmalichtbogen ist und einem solchen Plasmaschneidkopf ein Draht zur Zerstäubung zugeführt wird. Vorzugsweise brennt dabei der Lichtbogen zwischen einer nicht abschmelzenden, feststehenden Elektrode und einem abschmelzenden Draht Das aufgeschmolzene Material wird in Drahtlsufrichtung verspritzt. Der Plasmalichtbogen wird zunächst zwischen den beiden Elektroden gezündet. Dabei übernimmt ein elektrisch leitender Draht die Funktion einer Elektrode. Nach der Zündung wird der sich verbrauchende Draht nachgeführt.

Ausgestaltungen der Erfindung ergeben sich aus den Unteransprüchen, wobei insbesondere, wie oben schon angedeutet, vorgesehen sein kann, dass der Brennkopf als Druckluft-Plasmalichtbogen-Brenner ausgebildet ist. Die Zuführdüse des Drahtes mit dem Zerstäubergas ist dabei zweckmäßig im Winkel zur Mittelachse des Plasmabrenners angeordnet, wobei beispielsweise der Winkel in weiterer Ausgestaltung zwischen Drahtzufuhr und Plasmabrenner-Mittelachse etwa 75° beträgt.

Zweckmäßig umgibt die Zerstäubergasduse die zentrische Drahtzufuhr ringförmig.

Vorteilhaft kann es sein, wenn ein Inertgas-Plasmabrenner der Zerstäubergasdüse zugeordnet ist und/oder dass ein nicht metallischer Draht zur Aufschmelzung und zum Verspritzen der Zerstäubergasdüse zugeordnet werden kann.

Der besondere Vorteil der Erfindung besteht unter anderem darin, dass eine höhere Abschmelzleistung erbracht werden kann, die Auftragseffizienz lässt sich um wenigstens 10% erhöhen, wobei die Staubbildung sowie die Materialverdampfung reduziert werden.

Je nach Einsatz der erfindungsgemäßen Vorrichtung kann in weiterer Ausgestaltung vorgesehen sein, dass wenigstens zwei Brennköpfe mit zugeordneten Drahtzufuhrund Zerstäubergasdüsen vorgesehen sind, Dabei ist es möglich, unterschiedliche Materialien den unterschiedlichen Brennköpfen zuzuführen und das Materialgemisch dann auf die zu beschichtende Oberfläche aufzubringen.

Weitere Einzelheiten, Vorteile und Merkmale der Erfindung ergeben sich aufgrund der nachfolgenden Beschreibung sowie anhand der Zeichnung. Diese zeigt in
- Fig. 1.: eine vereinfachte Wiedergabe einer Vorrichtung nach der Erfindung sowie in
- Fig.2: eine vergrößerte Schnittdarstellung der Kopfausbildung der erfindungsgemäßen Vorrichtung.

Die allgemein mit 1 bezeichnete Vorrichtung besteht aus einem Spritzpistolengehäuse 2 mit einem Handgriff 3 als Betätigungsschalter 4, wobei dem Gehäuse 2 ein Spritzdrahtzuführkopf 5 und ein Druckluft-Plasmabrennkopf 6 zugeordnet ist, deren Mittelachsen zueinander im dargestellten Beispiel einen Winkel von 75° einnehmen. Dem Plasmabrennkopf 6 ist ein lediglich angedeutetes Schlauchpaket 7 zugeordnet mit Stromzuführung und Druckluftzuführung, während dem Drahtzuführkopf ein Zuführschlauch 8 für den mit 9 bezeichneten Draht zugeordnet ist Die Druckluftzufuhr erfolgt über das Gehäuse 2, wie sich insbesondere aus Fig. 2 ergibt.

Der Draht 9 tritt vorne aus der mit 10 bezeichneten Zerstäubergasdüse aus und wird in einem mit 11 bezeichneten Plasmalichtbogen aufgeschmolzen und mittels des Zerstäubergases als Spritzstrahl 12 auf eine nicht dargestellte Oberfläche geworfen.

In Fig. 2 ist der aufzuschmelzende Draht selbst nicht dargestellt, lediglich ein Drahtführungskanal 13, der die Zerstäubergasdüse 10 zentrisch durchsetzt. Das Zerstäubergas wird über das Gehäuse 2 über entsprechende Kanäle 14 einer Ringkammer 15 zugeführt, die ihrerseits im wesentlichen zentrisch den Zuführkanal 13 für den Draht umgibt. Im Plasmabrennkopf 6 befindet sich eine Elektrode 16 mit einem Zr/Hf-Einsatz 17, wobei auch hier eine zentrische Druckluftzuführung 18 vorgesehen ist, die von Isolierelementen 19 umgeben ist.

Nicht näher dargestellt sind Regeleinrichtungen, die beispielsweise dafür sorgen, dass die Druckluftzufuhr für den Plasmabrenner 6 und die Druckluftzufuhr für die Ausbildung des Zerstäubergasstrahles unterschiedlich eingestellt werden kann.

Natürlich ist das beschriebene Ausführungsbeispiel der Erfindung noch in vielfacher Hinsicht abzuändern, ohne den Grundgedanken zu verlassen. So kann, statt wie dargestellt, der Lichtbogen nicht nur zwischen dem Brenner als Kathode und beispielsweise dem Spritzdraht als Anode ausgebildet werden, es kann auch der Lichtbogen innerhalb des Brenners zwischen einer Kathode und einer Anode ausgebildet werden, wobei dann auch elektrisch nicht leitende Drähte, z.B. kunststoffummantelte Oxidpulverfülldrähte verarbeitet werden können. Diese Ausführungsform macht die Vorrichtung flexibler in der Verarbeitung von verschiedenen Werkstoffen.

## Patentansprüche

1. Verfahren zum thermischen Spritzen insbesondere von Metallen, zur Beschichtung von Oberflächen, wobei das zur Beschichtung herangezogene Material in Form von Draht zugeführt, aufgeschmolzen und mittels eines Zerstäubergases verspritzt wird, **dadurch gekennzeichnet, dass** die Aufschmelzenergie durch einen Druckluft- oder Inertgas-Plasmalichtbogen erzeugt wird, wobei der Lichtbogen zwischen einer nicht abschmelzenden, feststehenden Elektrode und einer abschmelzenden Elektrode in Form des Drahtes brennt, und das aufgeschmolzene Material durch das Zerstäubergas in Drahtlaufrichtung verspritzt wird und wobei die zwei Gasströme für den Plasmalichtbogen einerseits und für das Zerstäubergas andererseits unabhängig voneinander einstellbar sind.

2. Verfahren nach Anspruch 1, **dadurch gekennzeichnet, dass** der Draht ringförmig von Zerstäubergas umgeben ist.

3. Verfahren nach einem der vorangegangenen Ansprüche, **dadurch gekennzeichnet, dass** das Zerstäubergas ein Inertgas oder Druckluft ist.

4. Verfahren nach einem der vorangegangenen Ansprüche, **dadurch gekennzeichnet, dass** der Draht in einem einstellbaren Winkel zur Mittelachse des Plasmalichtbogens zugeführt wird.

5. Verfahren nach einem der vorangegangenen Ansprüche, **dadurch gekennzeichnet, dass** der Winkel zwischen Draht und Plasmalichtbogen etwa 75° beträgt.

6. Vorrichtung zum thermischen Spritzen von Metallen zur Beschichtung von Oberflächen bestehend aus einem Spritzplstolengehäuse (2), einem Spritzdrahuufuhrkopf (5), einem Druckluft-Plasmabrennkopf (6), einem Schlauchpaket für Stromzuführung und Druckluftzuführung, einem Zufuhrschlauch (8) für den Drahtzufuhrkopf (5), eine Zerstäubergasdüse (10), einer Elektrode (16), diese umgehende Isolierelemente (19) sowie Regeleinrichtungen für unterschiedlich einstellbare Druckluftzufuhr für Plasmabrenner (6) und Zerstäubergas (12).

7. Vorrichtung nach Anspruch 6, **dadurch gekennzeichnet, dass** die Zufuhrdüse (5) des Drahtes mit der Zerstäubergasdüse (10) in einem einstellbaren Winkel zur Mittelachse des Plasmabrenners (6) angeordnet ist.

8. Vorrichtung nach einem der vorangegangenen Ansprüche, **dadurch gekennzeichnet, dass** der Winkel zwischen Drahtzufuhr (8) und Plasmabrenner (6) etwa 75° beträgt.

9. Vorrichtung nach einem der vorangehenden Ansprüche, **dadurch gekennzeichnet, dass** die Zerstäubergasdüse (10) die zentrische Drahtzufuhr (13) ringförmig umgibt.

10. Vorrichtung nach einem der vorangehenden Ansprüche, **dadurch gekennzeichnet, dass** ein nicht metallischer Draht zur Aufschmelzung und zum Verspritzen der Zerstäubergasdüse zugeordnet ist.

11. Vorrichtung nach einem der vorangehenden Ansprüche, **dadurch gekennzeichnet, dass** wenigstens zwei Brennköpfe mit zugeordneten Drahtzufuhr- und Zerstäubergasdüsen vorgesehen sind.

## Claims

1. A method for thermal spraying, especially of metals, for the coating of surfaces, wherein the material employed for coating is supplied in the form of a wire, molten and sprayed using an atomizing gas, **characterized in that** the melting energy is produced by a compressed-air or inert-gas plasma arc, wherein the arc is formed between a non-melting stationary electrode and a melting electrode in the form of the wire, and the molten material is sprayed by the atomizing gas in the direction of wire feeding, wherein the gas stream for the plasma arc and that for the atomizing gas can be adjusted independently of each other.

2. The method according to claim 1, **characterized in that** said wire is surrounded by the atomizing gas in an annular arrangement.

3. The method according to any of the preceding claims, **characterized in that** said atomizing gas is an inert gas or compressed air.

4. The method according to any of the preceding claims, **characterized in that** said wire is advanced at a settable angle with the center line of the plasma arc.

5. The method according to any of the preceding claims, **characterized in that** the angle between the wire and plasma arc is about 75°.

6. A device for thermal spraying, especially of metals, for the coating of surfaces, consisting of a spray gun housing (2), a spray wire supply head (5), a compressed-air plasma torch head (6), a bundle of flexible tubes for electric power supply and compressed air supply, a supply tube (8) for the wire supply head (5), an atomizing gas nozzle (10), an electrode (16), insulating members (19) surrounding said electrode, as well as controlling means for differently settable supply rates of compressed air for the plasma torch (6) and the atomizing gas (12).

7. The device according to claim 6, **characterized in that** the supply nozzle (5) for the wire with the atomizing gas nozzle (10) is arranged at a settable angle with the medium line of the plasma torch (6).

8. The device according to any of the preceding claims, **characterized in that** the angle between the wire supply (8) and the plasma torch (6) is about 75°.

9. The device according to any of the preceding claims, **characterized in that** said atomizing gas nozzle (10) surrounds the centric wire supply (13) in an annular arrangement.

10. The device according to any of the preceding claims, **characterized in that** a non-metallic wire is associated with the atomizing gas nozzle for melting and spraying.

11. The device according to any of the preceding claims, **characterized in that** at least two torch heads with associated wire supply and atomizing gas nozzles are provided.

## Revendications

1. Procédé de pulvérisation thermique, en particulier de métaux, pour le revêtement de surfaces, dans lequel le matériau utilisé pour le revêtement est amené sous forme de fil puis fondu et pulvérisé par un gaz pulvérisateur, **caractérisé en ce que** l'énergie de fusion est produite par un arc-plasma brûlant dans de l'air comprimé ou dans un gaz inerte, l'arc étant allumé entre une électrode stationnaire non fondante et une électrode fondante en forme de fil, le matériau fondu étant pulvérisé par le gaz pulvérisateur en direction de l'avance du fil, les deux courants gazeux de l'arc-plasma d'une part et du gaz pulvérisateur d'autre part étant réglables indépendamment l'un de l'autre.

2. Procédé selon la revendication 1, **caractérisé en ce que** le fil est entouré par un anneau du gaz pulvérisateur.

3. Procédé selon l'une des revendications précédentes, **caractérisé en ce que** le gaz pulvérisateur est un gaz inerte ou de l'air comprimé.

4. Procédé selon l'une des revendications précédentes, **caractérisé en ce que** le fil est amené selon un angle réglable par rapport à l'axe médian de l'arc-plasma.

5. Procédé selon l'une des revendications précédentes, **caractérisé en ce que** l'angle entre le fil et l'arc-plasma est d'environ 75°.

6. Dispositif de pulvérisation thermique de métaux pour le revêtement de surfaces, consistant en un boîtier de pistolet pulvérisateur (2), une tête d'amenée (5) du fil à pulvériser, une tête d'arc-plasma (6) à air comprimé, un paquet de tuyaux pour l'amenée du courant et l'alimentation en air comprimé, un tuyau d'alimentation (8) pour la tête d'amenée du fil (5), une buse de gaz pulvérisateur (10), une électrode (16), des éléments isolants (19) entourant l'électrode, ainsi que des dispositifs de réglage permettant d'alimenter le chalumeau à plasma (6) et le gaz pulvérisateur (12) en air comprimé de manière réglable individuellement.

7. Dispositif selon la revendication 6, **caractérisé en ce que** la buse d'amenée (5) du fil, comportant la buse de gaz pulvérisateur (10), est disposée selon un angle réglable par rapport à l'axe médian du chalumeau à plasma (6).

8. Dispositif selon l'une des revendications précédentes, **caractérisé en ce que** l'angle entre l'amenée du fil (8) et le chalumeau à plasma (6) est d'environ 75°.

9. Dispositif selon l'une des revendications précédentes, **caractérisé en ce que** la buse de gaz pulvérisateur (10) entoure de manière annulaire l'amenée de fil centrée (13).

10. Dispositif selon l'une des revendications précédentes, **caractérisé en ce qu'**un fil non métallique est associé à la buse de gaz pulvérisateur pour la fusion et la pulvérisation.

11. Dispositif selon l'une des revendications précédentes, **caractérisé en ce qu'**au moins deux têtes de chalumeau comportant des buses d'amenée de fil et de gaz pulvérisateur sont prévues.
